# EUROPÄISCHE PATENTSCHRIFT

(11) **EP 0 728 540 B1**
(45) Veröffentlichungstag und Bekanntmachung des Hinweises auf die Patenterteilung: **14.06.2000**
(21) Anmeldenummer: 96101769.6
(22) Anmeldetag: 07.02.1996
(51) Int. Cl.: B21D 15/02, B21D 53/28, B21D 53/84, B21H 5/02

(54) **Werkzeug zur Blechumformung**
Tool for shaping sheet metal
Outil pour le formage de tôle

(30) Priorität: 23.02.1995 DE 19506391
(43) Veröffentlichungstag der Anmeldung: 28.08.1996
(73) Patentinhaber: Allgaier-Werke GmbH & Co. KG, 73066 Uhingen (DE)
(72) Erfinder: Mansdörfer, Hans-Peter, D-73061 Ebersbach (DE)
(74) Vertreter: Haug, Dietmar, Dipl.-Ing.

(56) Entgegenhaltungen:
- EP-A- 0 006 137
- DE-A- 3 715 392
- FR-A- 2 086 048
- FR-A- 2 482 483
- US-A- 4 114 415
- US-A- 4 677 836

## Beschreibung

Die vorliegende Erfindung betrifft ein Werkzeug, um ein Blechteil mit einem zahnförmigen oder wellenförmigen Profil zu versehen.

Derartige Formteile mit Innen- und Außenverzahnung werden z.B. in Form von Außenlamellenträgern in Fahrzeuggetrieben eingesetzt. Aus dem Stand der Technik ist bekannt, dünnwandige Blechteile zunächst mittels herkömmlicher Werkzeuge vorzuformen und diese Teile dann in einem nächsten Schritt mittels einer Kaltwalzmaschine zu verzahnen. Beim Kaltwalzen befindet sich in der Regel immer nur ein Abschnitt des Formteils im Eingriff der Walzen. Nach Fertigstellung der Verzahnung in diesem Abschnitt des Formteils wird das Formteil verschoben -bei runden Formteilen gedreht-, um einen nächsten Abschnitt in Eingriff der Walzen zu bringen.

Dieses mehrstufige Verfahren ist zeitaufwendig und teuer.

Ein Werkzeug gemäß Oberbegriff von Anspruch 1 bei dem die Formrollen nicht angetrieben sind, ist EP-A-0 006 137 zu entnehmen.

Der vorliegenden Erfindung liegt die Aufgabe zugrunde, ein weiteres Werkzeug bereitzustellen, um ein Formteil aus Blech mit einem zahnförmigem oder wellenförmigem Profil zu versehen.

Diese Aufgabe wird gelöst durch die Kombination von Merkmalen nach Anspruch 1. Das Werkzeug eignet sich für die Anwendung in Transfer- oder Stufenpressen, so daß es möglich ist, mehrere Formteile in einem Arbeitsgang herzustellen.

Zum Ausbilden des zahnförmigem oder wellenförmigem Profils werden Formrollen verwendet. Durch die Formrollen ist es möglich, Blechteile mit ähnlich hoher Genauigkeit wie beim Kaltwalzen herzustellen, ohne jedoch die mit der Anwendung dieses Verfahrens verbundenen Nachteile in Kauf nehmen zu müssen.

Wenn Formrollen nicht angetrieben werden, d.h. wenn die Drehung der Formrollen nur durch Reibschluß mit dem Formteil bewirkt wird, kann es im Hinblick auf die beim Umformen auftretenden Kräfte passieren, daß einzelne Formrollen, z.B. durch ungenügende Schmierung der Lagerung oder durch Verschmutzung, blockieren. Zudem kann nicht ausgeschlossen werden, das Fremdstoffe, wie Schmutz, Schmiermittel, Kühlflüssigkeit etc. an dem Formteil oder den Formrollen haften. Dadurch kann der Reibschluß zwischen Formteil und Formrolle soweit herabgesetzt werden, daß eine Drehung der Rollen nicht mehr gewährleistet ist. Aus diesen Gründen werden erfindungsgemäß, die Formrollen mit einem Antrieb ausgestattet. Durch den Antrieb der Formrollen wird ein störungsfreies Umformen sichergestellt.

Vorzugsweise werden die Formrollen durch die Zusammenfahrbewegung von zwei Werkzeughälften angetrieben. Dadurch kann auf eigene Antriebe der Formrollen, z.B. in Form von Elektromotoren oder pneumatischen Antrieben, verzichtet werden.

Das erfindungsgemäße Werkzeug dient zum Einsatz auf einer Stufen- oder Transferpresse. Mit dem erfindungsgemäßen Werkzeug können Blechteile in einem Arbeitsgang auf einer Presse mit einem zahn- oder wellenförmigen Profil versehen werden. Durch die Formrollen wird das Formteil spanlos umgeformt, ohne daß das Material zu stark belastet wird. Je nach Ausgestaltung der einzelnen Formrollen, können am Formteil unterschiedliche Zahn- oder Wellenformen ausgebildet werden.

Vorzugsweise weisen die Formrollen auf einem Teil ihres Umfangs Zähne auf, wobei jeweils quer zur Achse einer Formrolle eine erste Zahnstange angeordnet ist. Die Zähne der ersten Zahnstange wirken mit den Zähnen der zugehörigen Formrolle zusammen, um diese anzutreiben. D.h. die translatorische Bewegung der Zahnstange wird in eine Drehbewegung der Formrolle umgesetzt. Zum Antrieb der Formrollen können auch Riementriebe oder Schrittmotoren verwendet werden.

Vorteilhaft wirkt die erste Zahnstange über eine zweite Zahnstange und ein Zahnrad mit einer dritten Zahnstange zusammen, welche beim Zusammenfahren von Werkzeugoberteil und Werkzeugunterteil mit Kraft beaufschlagt wird. Dadurch kann die Zusammenfahrbewegung der beiden Werkzeughälften zum Antrieb der Formrollen genutzt werden. Eine aufwendige Steuerung der einzelnen Formrollen kann entfallen.

Vorzugsweise ist im Werkzeugunterteil ein Ausstoßer angeordnet, der mit der dritten Zahnstange gekoppelt ist und einen Anschlag für das Werkzeugoberteil bildet. Wenn das Werkzeugoberteil an dem Ausstoßer in Anschlag kommt und die Abwärtsbewegung des Werkzeugoberteils andauert, wird der Ausstoßer und die damit gekoppelte dritte Zahnstange ebenfalls in eine Abwärtsbewegung versetzt. Die erste und die zweite Zahnstange werden dabei über das Zahnrad in eine Aufwärtsbewegung versetzt. Die Aufwärtsbewegung der ersten Zahnstange wiederum wird in eine Drehung der zugehörigen Formrolle umgesetzt.

Weitere vorteilhafte Ausführungsformen der Erfindung sind in den Unteransprüchen aufgeführt.

Je nach Art des Profils kann es nötig sein, daß die Formrollen eng beabstandet angeordnet werden müssen. Der modulartige Aufbau der Formrollen und ihrer Lagerung gewährleistet, daß auch bei beengten Platzverhältnissen im Werkzeugunterteil eine große Anzahl Formrollen untergebracht werden kann.

Im folgenden wird eine Ausführungsform der Erfindung beispielhaft an Hand der beiliegenden Zeichnungen erläutert.

Dabei zeigt:
- Fig. 1: einen Schnitt durch ein Werkzeug und
- Fig.2: eine Teildraufsicht des Werkzeugunterteils aus Fig 1.

In Fig. 1 ist eine Symmetriehälfte eines Werkzeugs im Schnitt gezeigt. Eine Werkzeugoberteil 20 befindet sich im Anschlag gegen ein Werkzeugunterteil 10. Das Werkzeugoberteil 20 umfaßt einen Stempel 1 und einen Niederhalter 2. Der Stempel 1 und der Niederhalter 2 sind relativ zu dem Werkzeugunterteil 10 beweglich ausgebildet. Zwischen dem unteren Abschluß des Stempels 1 bzw. des Niederhalters 2 und dem oberen Abschluß eines Ausstoßers 4 ist ein Formteil 3 angeordnet. Der Ausstoßer 4 ist in der unteren Werkzeughälfte über Zwischenelemente 4a und 4b sowie eine Führung 5 mit einer vertikal geführten Zahnstange 6 gekoppelt. Der Ausstoßer 4, die Zwischenelemente 4a und 4b, die Führung 5, das Zwischenstück 6a sowie die Zahnstange 6 sind relativ zum Rest des Werkzeugunterteils 10 axial verschiebbar. Die Führung 5 ist durch ein Formschlußelement 6a so mit der Zahnstange 6 verbunden, daß eine translatorische Bewegung der Zahnstange 6 in eine Drehbewegung eines Zahnrads 7 umgewandelt wird. Das Zahnrad 7 ist durch einen feststehenden Lagerbock 8 drehbar gelagert und befindet sich im Eingriff mit der Zahnstange 6. Die Führung 5 befindet sich zudem in Anschlag gegen einen axial verschiebbaren Luftbolzen 9.

Auf der der Zahnstange 6 gegenüberliegenden Seite des Zahnrads 7 ist eine vertikal verschiebbare Zahnstange 11 angeordnet, die sich ebenfalls mit dem Zahnrad 7 in Eingriff befindet. Durch diese Anordnung ist gewährleistet, daß zum einen eine axiale Verschiebung des Ausstoßers nach unten in eine Aufwärtsbewegung der Zahnstange 11 umgewandelt wird, und zum anderen, daß eine axiale Verschiebung des Ausstoßers nach oben in eine Abwärtsbewegung der Zahnstange 11 umgewandelt wird.

Die Zahnstange 11 ist über eine Zwischenplatte 12 mit einer Zahnstange 14 gekoppelt. Die Zahnstange 14 ist durch einen Grundkörper 11a und eine Trägerplatte 16 vertikal verschiebbar oberhalb der Zahnstange 11 geführt. Zudem befindet sich die Zahnstange 14 mit einem Zahnsegment 15 einer Formrolle 19 in Eingriff. Die Formrolle 19 ist durch eine feststehende Achse 17a drehbar gelagert. Oberhalb der Formrolle 19 ist eine Abdeckplatte 18 mit einer Durchgangsöffnung für die Zahnstange 14 angeordnet.

Wie aus Fig. 2 ersichtlich ist, sind mehrere Formrollen 19 auf einem Kreisumfang des Werkzeugunterteils angeordnet. Die Formrollen 19 befinden sich im Anschlag gegen das Formteil 19, um diesem ein zahnförmiges Profil zu geben. Die Formrollen 19 befinden sich gleichzeitig in Eingriff mit den Zahnstangen 13. Dabei ist jeder Formrolle 19 eine Zahnstange 13 zugeordnet, so daß jede Formrolle mit einem separaten Antrieb versehen ist.

Zudem sind die Formrollen 19 jeweils durch eine Achse 17a drehbar gelagert. Die Achse 17a ist einstückig mit einem Haltesegment 17b. Beide Teile zusammen bilden ein Lagerelement 17a,b für eine Formrolle 19. Die Lagerelemente 17 a,b und die Formrollen 19 sind modulartig zusammengesetzt. Dabei bilden ein Lagerelement 17 a,b und eine Formrolle 19 jeweils ein Modul.

Das Ausführungsbeispiel des erfindungsgemäßen Werkzeuges funktioniert wie folgt. Zunächst wird das im Stufen- oder Transferwerkzeugsatz vorgeformte Blechteil 3 mit einem Greifvorschub in das erfindungsgemäße Werkzeug eingelegt. Bei der anschließenden Schließbewegung des Werkzeugs wird das Formteil 3 durch den Stempel 1 nach unten gedrückt. Der Druck des Stempels 1 wirkt über die Elemente 4, 4a, 4b, 5 und 6a des Werkzeugunterteils 10 auf die Zahnstange 6. D.h. die Zahnstange 6 wird beim Schließen des Werkzeugs nach unten verschoben. Das Verschieben der Zahnstange 6 beim Schließen des Werkzeugs nach unten bewirkt, daß das Zahnrad 7 im Gegenuhrzeigersinn in Drehung versetzt wird. Die Drehung des Zahnrads 7 im Gegenuhrzeigersinn hat wiederum zufolge, daß die Zahnstange 11 nach oben verschoben wird. Die Verschiebung der Zahnstange 11 nach oben bewirkt, daß die Zahnstange 14 ebenfalls nach oben verschoben wird. Die Verschiebung der Zahnstange 14 nach oben hat zufolge, daß das Zahnrad 19 in eine Drehung im Gegenuhrzeigersinn versetzt wird.

Also geschieht beim Schließen des Werkzeugs zweierlei. Zum einen wird das Formteil 3 aus Blech durch den Formstempel 1 nach unten gedrückt. Zum anderen wird, während der Abwärtsbewegung des Stempels 1, jede einzelne Umformrolle 19 am Umfang durch das integrierte Zahnradgetriebe im Gegenuhrzeigersinn angetrieben. Das Formen der Zahn- bzw. Wellenprofile erfolgt zweckmäßig unter Verwendung von Kühl- und Schmierflüssigkeit.

Beim bzw. nach dem Öffnen des Werkzeugs wird der Ausstoßer 4 durch den Luftbolzen 9 nach oben gedrückt. Infolge der Kopplung zwischen Ausstoßer 4 und Zahnstange 6 wird das Zahnrad 7 in eine Drehung im Uhrzeigersinn versetzt. Das bedeutet, daß die mit dem Zahnrad 7 kämmende Zahnstange 11 und die mit dieser gekoppelte Zahnstange 14 nach unten verschoben werden. Dadurch erfährt die Formrolle 19 ebenfalls eine Drehung im Uhrzeigersinn.

D.h. beim Öffnen des Werkzeugs passiert ebenfalls, wie beim Schließen des Werkzeugs, zweierlei. Zum einen wird das Formteil 3 aus Blech durch den Ausstoßer 4 nach oben gedrückt. Zum anderen wird, während der Aufwärtsbewegung des Ausstoßers 4, jede einzelne Umformrolle 19 am Umfang durch das integrierte Zahnradgetriebe im Uhrzeigersinn angetrieben.

Durch das Anwenden des erfindungsgemäßen Werkzeuges können Getriebeteile mit Innen- und Außenverzahnung auf einer Stufenpresse in einem Arbeitsgang komplett gefertigt werden. Dadurch ist eine Kostenersparnis von ca. 50-70% gegenüber der ausschleusenden Fertigung auf Kaltwalzmaschinen zu erzielen.

## Patentansprüche

1. Werkzeug für eine Presse, um ein Formteil (3) aus Blech mit einem zahnförmigen oder wellenförmigen Profil zu versehen, mit einem Werkzeugunterteil (10) und einem Werkzeugoberteil (20), die zur Umformung des Formteils (3) zusammenwirken,
wobei das Umformen in einem Arbeitsgang erfolgt und zum Ausbilden des zahnförmigen oder wellenförmigen Profils Formrollen (19) vorgesehen sind, die zum Formteil (3) gerichtet auf einem Kreisumfang angeordnet sind,
dadurch gekennzeichnet,
daß die Formrollen (19) in Ergänzung des Reibschlusses mit dem Formteil (3) mit einem Antrieb ausgestaltet sind, um sie um die eigenen Achsen (17a) anzutreiben.

2. Werkzeug nach Anspruch 1,
dadurch gekennzeichnet, daß der Antrieb derart gestaltet ist,
daß die Formrollen (19) durch die Zusammenfahrbewegung der Werkzeughälften (10, 20) angetrieben werden.

3. Werkzeug nach einem der Ansprüche 1 oder 2,
dadurch gekennzeichnet,
daß die Formrollen (19) an bzw. in dem Werkzeugunterteil (10) drehbar angebracht sind.

4. Werkzeug nach einem der vorhergehenden Ansprüche,
dadurch gekennzeichnet,
daß die Formrollen (19) auf einem Teil ihres Umfangs Zähne (15) aufweisen,
daß jeweils quer zur Achse einer Formrolle (19) eine erste Zahnstange (14) angeordnet ist, und
daß die Zähne der ersten Zahnstange (14) mit den Zähnen (15) der zugehörigen Formrolle (19) zusammenwirken, um diese anzutreiben.

5. Werkzeug nach Anspruch 4,
dadurch gekennzeichnet,
daß die erste Zahnstange (14) über eine zweite Zahnstange (11) und ein Zahnrad (7) mit einer dritten Zahnstange (6) zusammenwirkt, welche beim Zusammenfahren von Werkzeugoberteil (20) und Werkzeugunterteil (10) mit Kraft beaufschlagt wird.

6. Werkzeug nach Anspruch 5,
dadurch gekennzeichnet,
daß im Werkzeugunterteil (10) ein Ausstoßer (4) angeordnet ist, der mit der dritten Zahnstange (6) gekoppelt ist und einen Anschlag für das Werkzeugoberteil (20) bildet.

7. Werkzeug nach einem der vorhergehenden Ansprüche,
dadurch gekennzeichnet,
daß das Werkzeugoberteil (20) mit einem Niederhalter (2) ausgestattet ist.

8. Werkzeug nach einem der Ansprüche 5 bis 7,
dadurch gekennzeichnet,
daß die Zahnstangen (6, 11, 14) verschiebbar in Führungen (5, 13) angeordnet sind.

9. Werkzeug nach einem der vorhergehenden Ansprüche,
dadurch gekennzeichnet,
daß mehrere Formrollen (19) nebeneinander in dem Werkzeugunterteil (10) angeordnet sind, und
daß die Formrollen (19) jeweils einzeln durch eine Achse (17a) drehbar gelagert sind, die mit einem Halter (17b) einstückig ist.

10. Werkzeug nach Anspruch 9,
dadurch gekennzeichnet,
daß jeweils eine Einheit Halter (17b)/Achse (17a) und eine Formrolle (19) ein Modul bildet.

## Claims

1. Tool for a press, for providing a shaped part (3) of sheet metal with a tooth-like or wave-like profile, comprising a lower tool part (10) and an upper tool part (20) which cooperate for shaping the shaped part (3), the shaping being effected in one operation and shaping rolls (19) are provided for forming the tooth-like or wave-like profile, such shaping rolls being arranged along the circumference of a circle and directed towards the shaped part (3), characterized in that the shaping rolls (19) are equipped with a drive for driving them about their own axes (17a), in addition to the frictional contact with the shaped part (3).

2. Tool according to Claim 1, characterized in that the drive is designed in such a way that the shaping rolls (19) are driven by the movement of the tool halves (10, 20) towards one another.

3. Tool according to either of Claims 1 and 2, characterized in that the shaping rolls (19) are rotatably mounted on or in the lower tool part (10).

4. Tool according to any of the preceding Claims, characterized in that the shaping rolls (19) have teeth (15) on a part of their circumference, that a first toothed rack (14) is arranged in each case transversely to the axis of a shaping roll (19), and that the teeth of the first toothed rack (14) cooperate with the teeth (15) of the associated shaping roll (19) in order to drive the latter.

5. Tool according to Claim 4, characterized in that the first toothed rack (14) cooperates, via a second toothed rack (11) and a gear wheel (7), with a third toothed rack (6) which is subjected to force when upper tool part (20) and lower tool part (10) are moved towards one another.

6. Tool according to Claim 5, characterized in that an ejector (4) is arranged in the lower tool part (10) and is coupled to the third toothed rack (6) and forms a stop for the upper tool part (20).

7. Tool according to any of the preceding Claims, characterized in that the upper tool part (20) is equipped with a hold-down device (2).

8. Tool according to any of Claims 5 to 7, characterized in that the toothed racks (6, 11, 14) are arranged displaceably in guides (5, 13).

9. Tool according to any of the preceding Claims, characterized in that a plurality of shaping rolls (19) are arranged side by side in the lower tool part (10), and that the shaping rolls (19) are each rotatably mounted individually by an axle (17a) which is integral with a holder (17b).

10. Tool according to Claim 9, characterized in that in each case a unit comprising holder (17b)/axle (17a) and a shaping roll (19) forms a module.

## Revendications

1. Outil pour presse destiné à doter une pièce formée (3) en tôle d'un profil dentiforme ou ondulé, avec une partie inférieure (10) et une partie supérieure (20) d'un outil qui interagissent pour former la pièce formée (3), le formage s'effectuant en une seule opération et des rouleaux de mise en forme (19) dirigés vers la pièce formée (3) et placés à la périphérie d'un cercle, étant prévus pour façonner le profil dentiforme ou ondulé, caractérisé en ce que les rouleaux de mise en forme (19), en complément de la friction avec la pièce formée (3), sont équipés d'un entraînement pour les entraîner autour de leur propre axe (17a).

2. Outil selon la revendication 1, caractérisé en ce que l'entraînement est configuré de manière à ce que les rouleaux de mise en forme (19) sont entraînés par le mouvement de rencontre des deux moitiés d'outil (10, 20).

3. Outil selon l'une des revendications 1 ou 2, caractérisé en ce que les rouleaux de mise en forme (19) sont placés de façon à pivoter sur ou dans la partie inférieure de l'outil (10).

4. Outil selon l'une des revendications précédentes, caractérisé en ce que les rouleaux de mise en forme (19) présentent des dents (15) sur une partie de leur circonférence, une première crémaillère (14) est placée transversalement à l'axe de chaque rouleau de mise en forme (19), et les dents de la première crémaillère (14) interagissent avec les dents (15) du rouleau de mise en forme (19) correspondant pour entraîner ce dernier.

5. Outil selon la revendication 4, caractérisé en ce que la première crémaillère (14) interagit, par l'intermédiaire d'une deuxième crémaillère (11) et d'une roue dentée (11) avec une troisième crémaillère (6), laquelle est soumise à des efforts lors du rapprochement de la partie supérieure de l'outil (20) et de la partie inférieure de l'outil (10).

6. Outil selon la revendication 5, caractérisé en ce que dans la partie inférieure de l'outil (10) se trouve un éjecteur (4) couplé à la troisième crémaillère (6) et forme une butée pour la partie supérieure de l'outil (20).

7. Outil selon l'une des revendications précédentes, caractérisé en ce que la partie supérieure de l'outil (20) est équipée d'un serre-flanc (2).

8. Outil selon l'une des revendications 5 à 7, caractérisé en ce que les crémaillères (6, 11, 14) peuvent être déplacées dans les glissières (5, 13).

9. Outil selon l'une des revendications précédentes, caractérisé en ce que plusieurs rouleaux de mise en forme (19) sont placés l'un à côté de l'autre dans la partie inférieure de l'outil (10), et en ce que chaque rouleau de mise en forme (19) peut pivoter grâce à un axe (17a) formant une seule pièce avec un support (17b).

10. Outil selon la revendication 9, caractérisé en ce que chaque unité support (17b) / axe (17a) forme un module avec un rouleau de mise en forme (19).
